# EUROPÄISCHE PATENTSCHRIFT

(11) **EP 0 036 613 B1**
(45) Veröffentlichungstag und Bekanntmachung des Hinweises auf die Patenterteilung: **06.06.1984**
(21) Anmeldenummer: 81101973.6
(22) Anmeldetag: 17.03.1981
(51) Int. Cl.: F23N 1/02, F23N 5/02

(54) **Durch einen Temperaturfühler steuerbare Regeleinrichtung für einen gasbefeuerten Wasser- oder Lufterhitzer**
Regulation apparatus for a gas-fired water or air heater which is controllable by a temperature sensor
Dispositif de régulation pour un échauffeur à eau ou air à combustion gazeuse pouvant être commandé par un capteur de température

(30) Priorität: 20.03.1980 DE 3010737; 27.11.1980 DE 3044678
(43) Veröffentlichungstag der Anmeldung: 30.09.1981
(73) Patentinhaber: HONEYWELL B.V., NL-1062 EV Amsterdam (NL)
(72) Erfinder: Berkhof, Hendrikus, Emmen (NL)
(74) Vertreter: Rentzsch, Heinz, Dipl.-Ing.

## Beschreibung

Die Erfindung betrifft eine Regeleinrichtung gemäß Gattungsbegriff des Anspruchs 1, wie sie beispielsweise aus GB-PS 1 235 891 bekannt ist. Zur optimalen Ausnutzung des einem Brenner zugeführten Brennstoffs muß nicht nur die Brennstoffzufuhr in Abhängigkeit vom benötigten Wärmebedarf geregelt, sondern zwecks Erzielung einer optimalen Verbrennung auch die Verbrennungsluftzufuhr der jeweiligen Brennstoffmenge angepaßt werden. In der genannten GB-PS ist deshalb an die zum Brenner führende Ausgangsleitung eines vom Temperaturfühler gesteuerten Gasregelventils ein federbelasteter Membranantrieb angeschlossen, der eine Luftklappe im Verbrennungsluftzufuhrkanal steuert. Je mehr Gas dem Brenner zugeleitet wird, um so weiter öffnet die Klappe und erhöht damit die über ein Gebläse zugeführte Verbrennungsluftmenge. Nach einer weiteren Ausführungsform dieser bekannten Regeleinrichtung steuert der genannte Membranantrieb über eine Bremse die Drehzahl des Gebläsemotors und auf diese Weise die Verbrennungsluftzufuhr.

Weiterhin ist aus DE-OS 1 529184 eine Vorrichtung zur Steuerung der Zufuhr von Gas und Luft zu einem Infrarotbrenner bekannt, bei der in den Verbrennungsluftkanal eine Luftklappe eingebaut ist. Diese steht einerseits unter dem Einfluß eines den Druck im Kanal konstanthaltenden Druckreglers und wird andererseits von einem durch die Temperaturfühler gesteuerten Servomotor beaufschlagt. Die Luft strömt über eine Blende in eine Mischkammer, der über eine Düse zugleich das Brenngas zugeführt wird. Angestrebt wird, daß der Luftdruck stromaufwärts der Blende und der Gasdruck stromaufwärts der Düse gleich groß sind. Zu diesem Zweck ist der Luftkanal über eine Stichleitung mit der Steuerkammer eines Gleichdruckreglers verbunden, welcher ein in die Gasleitung eingeschaltetes Ventil beeinflußt.

Es ist bekannt, daß zur optimalen Verbrennung von 1 m³ Erdgas etwa 10 m³ Verbrennungsluft erforderlich sind. Bei herkömmlichen Wassererhitzern verwendet man für die Zufuhr von Gas und Verbrennungsluft eine an die Gaszufuhrleitung angeschlossene in den Brenner mündende Injektordüse, deren Gasstrom gleichzeitig einen entsprechenden Luftstrom ansaugt und dem Brenner zuführt. Dabei bleibt das Gas/ Luftverhältnis auch bei sich ändernder Gaszufuhr etwa gleich und zwar bei 1 : 6. Damit werden durch diese Primärluftansaugung nur etwa 60% der erforderlichen Verbrennungsluft zugeführt. Somit muß eine zusätzliche sekundäre Luftzufuhr die restlichen 40% Verbrennungsluft bereitstellen. Zu diesem Zweck sieht man bisher im Gehäuse des Brenners zusätzliche Luftansauglöcher vor, deren Größe dem maximalen Brennstoffdurchsatz angepaßt ist. Dies bedeutet aber, daß bei geringer Gaszufuhr ein beträchtlicher Luftüberschuß vorhanden ist und folglich der Wirkungsgrad der Verbrennung stark absinkt.

Aus DE-OS 2 251 994 ist eine Vorrichtung zum Mischen von Gas und Luft zur Erzeugung eines Heizgases bekannt, bei der das Gas unter Treibdruck zu einer Strahlpumpe gelangt, welche mit einem Luftansaugstutzen sowie einem Venturirohr zum Mischen der Luft mit dem Gas ausgestattet ist. Das Venturirohr mündet in eine Mischkammer. Dabei ist noch eine zweite Strahlpumpe vorgesehen, deren Eingang an einen Drucklufterzeuger angeschlossen ist und welche eine Zusatzluftmenge ebenfalls in die Mischkammer befördert. Die Mischkammer ihrerseits ist mit Heizgasaustrittsstutzen versehen, welche in ein Gasversorgungsnetz führen. Bei beiden Strahlpumpen läßt sich die angesaugte Luftmenge mittels einer im Ansaugstutzen angeordneten Luftklappe von Hand verstellen. Da aus der gemeinsamen Mischkammer ein Stadtgasnetz mit einem Heizgas/Luftgemisch versorgt wird, von dem lediglich eine gleichmäßige Zusammensetzung verlangt wird, ohne eine Anpassung an unterschiedliche Mengen zu benötigen, ist hier eine gemeinsame Regelung beider Strahlpumpen weder vorgesehen noch erforderlich.

Schließlich zeigt die US-A 2193240 eine Mischvorrichtung für Brenngas und Luft, mit deren Hilfe ein Gasgemisch von konstantem Heizwert erzeugt und aufrechterhalten werden soll. Hierzu sind die Drosselkörper eines Luftventils und eines Gasventils starr miteinander gekuppelt und werden gemeinsam durch das Ausgangssignal eines den Differenzdruck am Gasventil messenden Differenzdruckreglers gesteuert. Zusätzlich werden der Differenzdruck am Gasventil und der Differenzdruck am Luftventil einem Differenzdruckvergleicher zugeführt, dessen Übersetzungsverhältnis durch das Ausgangssignal einer an die Gemischleitung angeschlossenen Heizwertmeßeinrichtung veränderbar ist und dessen Ausgangssignal ein dem genannten Luftventil vorgeschaltetes zweites Luftventil derart steuert, daß ein vorgegebenes Verhältnis der beiden Differenzdrücke aufrechterhalten wird. Eine verbrauchsabhängige, z. B. temperaturabhängige, Regelung der Gasgemischmenge ist auch hier nicht vorgesehen.

Die Erfindung befaßt sich mit der Aufgabe auch bei Wasser- oder Lufterhitzern mit Gasversorgung über eine zugleich Verbrennungsluft ansaugende Injektordüse mit möglichst wirtschaftlichen Mitteln eine gleichzeitige Regelung von Gaszufuhr und Verbrennungsluftzufuhr zu erzielen, derart, daß auch bei sich änderndem Wärmebedarf und damit sich ändernder Brennstoffzufuhr stets das optimale Brennstoff/Luftgemisch dem Brenner zugeleitet wird. Diese Aufgabe wird durch die Merkmale des Anspruchs 1 gelöst. Es findet ein Servodruckregler Verwendung, wobei der Vorteil erreicht wird, daß sowohl vom Gasregelventil als vom Luftmengenstelleglied nur verhältnismäßig geringe Gas- bzw. Saugluftströme zu verarbeiten sind, während die Primärluft sowie der größte Teil der Sekundärluft durch Saugwirkung der Injektordüsen (Venturidüsen) dem Brenner zugeleitet wird. Von besonderem Vorteil ist darüber hinaus, daß bei abgeschaltetem Brenner infolge des geschlossenen Gehäuses fast kein Zug vorhanden ist, und somit die im Brenner vorhandene Wärme nicht durch den Schornstein entweicht. Dies führt zusammen mit der optimalen Verbrennung zu einer weiteren Energieersparnis. Die Verwendung eines Servodruckreglers bewirkt, daß bei Ausfall des Versorgungsgasdrucks das Hauptgasventil selbsttätig unter dem Einfluß seiner Schließfeder schließt und somit den Gasweg sperrt und gesperrt hält.

Vorteilhafte Ausgestaltungen der Erfindung ergeben sich aus den Unteransprüchen. Sie sind nachfolgend anhand einiger Ausführungsbeispiele erläutert. Dabei zeigen die
Fig. 1 und 2 zusammen eine Ausführungsform, bei der der Servodruckregler auf ein Gasregelgerät aufgesetzt und das zusätzliche Sekundärluftventil über eine Leitung an den Servodruckregler angeschlossen ist; die
Fig. 3 und 2 zusammen ein Ausführungsbeispiel, bei dem der Servodruckregler auf das Luftventil aufgesetzt und das Gasregelgerät über eine Leitung an den Druckregler angeschlossen ist.

Fig. 1 zeigt das Gasventil samt Servodruckregler, sowie das Luftregelventil mit vorgeschaltetem Gebläse, während Fig. 2 als Verbraucher einen gasbefeuerten Heizkessel beispielsweise für eine Zentralheizungsanlage wiedergibt,

Über eine Leitung 20 ist an die Kammer 19 des Servodruckreglers die Antriebskammer 31 eines servodruckgesteuerten Luftregelventils 32 angeschlossen. Der Schließkörper 33 wird über einen Stift 34 von der Membran 35 getragen und ist durch eine Feder 36 in Schließrichtung vorgespannt. Der Einlaß 37 des Luftregelventils ist an einen Drucklufterzeuger in Form eines Gebläses 38 angeschlossen, während im Austaß 30 der Fühler 40 eines Strömungsschalters 41 angeordnet ist. Sein durch den Luftstrom schließender Arbeitskontakt liegt im Erregerstromkreis des Einschaltmagnetventils 4.

Fig. 2 zeigt als Verbraucher einen von einem geschlossenen Gehäuse 51 umgebenen Wärmetauscher 52, dessen erhitztes Wasser über den Auslaß 53 zu einem oder mehreren Heizkörpern gelangt. Ein Hauptbrenner 54 beheizt den Wärmetauscher 52, wobei ein Zündbrenner 55 an den Zündbrenneranschluß 65 des Gasregelgeräts und ein die Zündflamme überwachendes Thermoelement 56 an den Magneteinsatz 14 der Zündsicherungseinrichtung angeschlossen ist. Die Verbrennungsgase verlassen das Gehäuse 51 durch einen Abzug 57. Dem Einlaß 58 des Hauptbrenners 54 steht eine Injektordüse 59 gegenüber, über die vom Auslaß 5 des Gasregelventils Gas in den Hauptbrenner strömt. Auf Grund der Strahlwirkung der Düse 59 saugt der Gasstrom zugleich Primärluft an, welche dem Hauptbrenner 54 als Verbrennungsluft zugeführt wird. Ferner weist das Gehäuse 51 einen Einlaß 60 für Sekundärluft auf, dem eine weitereInjektordüse 61 gegenübersteht. Sie wird vom Luftregelventil 32 her mit Druckluft gespeist und saugt ebenfalls auf Grund ihrer Strahlwirkung zusätzliche Verbrennungsluft an und drückt sie in das Innere des Gehäuses 51, wo sie dem Hauptbrenner 54 zur Erzielung einer möglichst vollständigen Verbrennung zur Verfügung steht. Ansonsten ist das Gehäuse 51 geschlossen.

Die Anordnung ist so getroffen, daß mit zunehmender Gasmenge am Auslaß 5 des Gasregelgerätes auch die vom Luftregelventil 32 durchgelassene Druckluftmenge zunimmt und auf Grund der Strahlwirkung der beiden Düsen 59 und 61 jeweils soviel Primär- bzw. Sekundärluft dem Hauptbrenner 54 zugeführt wird, wie zu einer vollständigen und optimalen Verbrennung der zugeführten Gasmenge erforderlich ist. Die vom Gasregelventil zur Düse 59 hindurchgelassene Gasmenge wird mit Hilfe des Servodruckreglers 10 in Abhängigkeit von der mit Hilfe des Temperaturfühlers 11 überwachten Temperatur geregelt. Schaltet bei fehlendem Wärmebedarf das Magnetventil 7, 8 um und sperrt damit die Verbindung zwischen den Kammern 9 und 19, so zeigt sich, daß der Anschluß des Luftregelventils 32 an die Kammer 19 insofern von Vorteil ist, als durch deren Trennung von der Kammer 9 beim Schließen des Ventils 8 die Schließzeit des Hauptventils nicht durch das zusätzliche Volumen der Antriebskammer 31 verzögert wird. Letztere ist vielmehr vom Volumen der Kammer 3 getrennt, so daß der darin herrschende Druck schnell über den Kanal 6, das Ventil 8 und den Kanal 26 zur Auslaßseite hin abgebaut werden kann und das Hauptgasventil 1 schließt. Da das Gehäuse 51 bis auf den Sekundärlufteinlaß 60 und den Rauchgasabzug 57 allseitig geschlossen ist, besteht bei abgeschalteter Gas- und Sekundärluftzufuhr praktisch kein Zug im Gehäuse 51, so daß die darin vorhandene Wärme nicht durch den Abzug 57 entweicht. Die Einlaßöffnung 60 ist wesentlich kleiner als die Sekundärluftschlitze herkömmlicher Heizkessel, weil der Hauptteil der Sekundärluft durch die Strahlwirkung der Luftdüse 61 angesaugt wird. Fällt diese Strahlwirkung weg, so strömt nur eine unbedeutende Luftmenge durch den Einlaß 60.

In Fig. 1 ist gestrichelt eine abgewandelte Ausführungsform eingezeichnet, bei der das Luftregelventil 32 wegfällt und statt dessen an die Steuerluftleitung 20 ein pneumatisch-elektrischer Umformer 42 angeschlossen ist. Er wird beispielsweise mit Netzwechselspannung gespeist und liefert an seinem Ausgang einen hinsichtlich seiner Stromstärke dem pneumatischen Eingangssignal proportionalen Speise-Gleichstrom für den Antriebsmotor 43 des Gebläses 38. Damit nimmt mit wachsendem Gasstrom am Auslaß 5 des Gasregelventils gleichzeitig die Gebläsedrehzahl und damit die vom Gebläse 38 geförderte Luftmenge zu, wodurch sich eine gleichlaufende Gas- und Luftmengenregelung ergibt. Die Umwandlung des pneumatischen Eingangssignals des Umformers 42 in ein die Motordrehzahl steuerndes Signal kann in bekannter Weise mit Hilfe einer Phasenanschnittssteuerung oder einer Impulslängensteuerung erfolgen.

Eine weitere Ausführungsform der Erfindung ergibt sich, wenn man den Heizkessel 51 gemäß Fig. 2 an die Regeleinrichtung gemäß Fig. 3 anschließt. Hier wirkt der Servodruckregler 10 nicht auf das Gasregelgerät 67, sondern auf das Luftregelventil 72 ein. Damit wird die Gasmenge der zugeführten Luftmenge nachgeführt. Für beide Ausführungsformen nach den Fig. 1 und 3 gilt, daß ein etwaiges Leck in der Leitung 20 ein Schließen des Gasventils und des Luftventils zur Folge hat, so daß die Anordnung insofern eigensicher ist. Die Ausführungsform nach Fig. 3 hat darüber hinaus noch den Vorteil, daß der Servodruckregler nicht mit Gas, sondern mit Luft arbeitet und folglich bei etwaigen Undichtheiten kein Gas entweichen kann. Damit ist es möglich, den Servodruckregler aus weniger anspruchsvollen Materialien, beispielsweise aus Kunststoff herzustellen. Gleiches gilt in beiden Fällen für das Luftregelventil. Ein weiterer Vorteil der Anordnung nach Fig. 3 besteht darin, daß man auf den Strömungsschalter 40, 41 verzichten kann. Bei dieser Ausführungsform kann nämlich das Gasventil 67 überhaupt nur öffnen, wenn das Gebläse 38 in Betrieb und somit ein Luftstrom vorhanden ist.

Zur Ausführungsform nach Fig. 1 sei noch bemerkt, daß beim Verschwinden des Wärmebedarfs das Gasventil sofort schließt, während das Luftregelventil 32 zunächst in die voll geöffnete Position geht und somit ein vorübergehendes Nachspülen der Brennkammer erfolgt. Erst, wenn das Gebläse 38 stillgesetzt wird, hört die Luftzufuhr auf. Zur Abschaltung des Gebläses 38 wird ein beim Einschalten des Magnetventils 7, 8 schließender Kontakt verwendet, der bei Abschaltung des Magnetventils 7, 8 zugleich den Gebläsemotor vom Netz trennt.

Eine zwischen dem Luftregelventil 32 bzw. 72 einerseits und der weiteren Injektordüse 61 andererseits angeordnete einstellbare Drossel 73 ermöglicht die Einstellung eines gewünschten Gas/Luftverhältnisses und damit eines für eine gute Verbrennung ausreichenden Luftüberschusses. Infolge der Verwendung der beiden Injektordüsen 59 und 61 braucht die Druckluftquelle 38 nur eine verhältnismäßig geringe Luftmenge zu liefern. Beispielsweise müßten ohne die Injektordüsen für die Verbrennung von 1 m³ Erdgas bei 20% Luftüberschuß vom Gebläse 38 etwa 10 m³ Luft gefördert werden. Mit den Injektordüsen hingegen braucht das Gebläse 38 selbst nur etwa 0,5 m³ zu liefern. Von Vorteil ist ferner, daß nicht nur bei der Gaszufuhr Schwankungen des Versorgungsdruckes ausgeregelt werden, sondern dies gleichermaßen auch hinsichtlich der Luftzufuhr gilt.

## Patentansprüche

1. Durch einen Temperaturfühler (11) steuerbare Regeleinrichtung für einen gasbefeuerten Wasser- oder Lufterhitzer (51) mit einem Regelventil (1-5) für die Heizgaszufuhr sowie einen gleichsinnig gesteuerten Stellglied (31-39; 42, 43) für die Zufuhr der Verbrennungsluft, gekennzeichnet durch folgende Merkmale:
a) ein Servodruckregler (10) vergleicht den Druck am Ausgang (5 oder 39) des Gasregelventils (1-5) oder des Luftmengengestellgliedes (31-39) mit einem durch den Temperaturfühler (11) bestimmten Sollwert und steuert mit seinem Ausgangsdruck sowohl den Antrieb (2-4) des Gasregelventils (1-5) als auch den Antrieb (31,34,35,36; 43) des Luftmengenstellgliedes (31-36; 42, 43);
b) der Auslaß (5) des Gasregelventils (27) ist an eine dem Einlaß (58) des Brenners (54) gegenüberstehende Injektordüse (59) angeschlossen, welche zugleich Primärluft für den Brenner ansaugt;
c) der Brenner (54) und eine von ihm beheizte Wärmetauscherfläche (52) sind von einem geschlossenen Gehäuse (51) umgeben, welches einen Sekundärlufteinlaß (6) sowie einen Rauchgasabzug (57) aufweist;
d) an eine dem Sekundärlufteinlaß (60) gegenüberstehende, im Betrieb Sekundärluft ansaugende zweite Injektordüse (61) ist als Stellglied eine regelbare Druckluftquelle (38, 43, 32) angeschlossen, deren Steuereingang (44; 45) mit dem Servodruckregler (10) in Verbindung steht.

2. Regeleinrichtung nach Anspruch 1, dadurch gekennzeichnet, daß zwischen Servodruckregler (10) und Gebläsemotorspeiseschaltung (43) ein pneumatisch-elektrischer Umformer (42) eingeschaltet ist.

3. Regeleinrichtung nach Anspruch 1, wobei die regelbare Druckluftquelle aus einem Gebläse (38) und einem nachgeschalteten Luftregelventil (32) besteht, dadurch gekennzeichnet, daß der Servodruckregler (10) auf das Gehäuse des Gasregelventils (27) aufgesetzt und die Membrankammer (31) des Luftregelventils (32) über eine Steuerdruckleitung (20) an den Servodruckregler (10) angeschlossen ist (Fig. 1).

4. Regeleinrichtung nach Anspruch 1, dadurch gekennzeichnet, daß der Servodruckregler (10) auf das Gehäuse des Luftregelventils (32) aufgesetzt ist und die Membrankammer (3) des Gasregelventils (27) über eine Steuerdruckleitung (20) an den Servodruckregler (10) angeschlossen ist (Fig. 3).

5. Regeleinrichtung nach einem der Ansprüche 1 bis 4, dadurch gekennzeichnet, daß zwischen der Druckluftquelle (38, 32; 72) und der weiteren Injektordüse (61) eine einstellbare Drossel (73) angeordnet ist.

6. Regeleinrichtung nach einem der Ansprüche 1 bis 5, dadurch gekennzeichnet, daß Gasregelventil (1-14) und Luftmengenstellglied (32) in einem gemeinsamen Gehäuse untergebracht sind.

## Claims

1. Regulating apparatus for a gas-fired water or air heater (51) which is controllable by a temperature sensor (11), comprising a control valve (1-5) for the supply of gas and a control member (31-39; 42, 43) controlled in the same sense for the supply of combustion air, characterized by the following features:
a) a servo pressure regulator (10) compares the pressure at the outlet (5 or 39) of the gas control valve (1-5) or at the outlet of the air control member (31-39) with a set point value determined by the temperature sensor (11) and controls with its output pressure the actuator (2-4) of the gas control valve (1-5) as well as the actuator (31, 34, 35, 36; 43) of the air control member (31-36; 42, 43);
b) the outlet (5) of the gas control valve (27) is connected to an injector nozzle (59) located opposite the inlet (58) of the burner (54) with said injector nozzle (59) simultaneously drawing off primary air for the burner;
c) the burner (54) and a heat exchanging surface (52) heated by the burner are surrounded by a closed housing (51) which includes a secondary air inlet (60) and a stack outlet (57);
d) a second injector nozzle (61) is located opposite the secondary air inlet (60) and in operation draws off secondary air whereat a controllable source for air under pressure is connected as a control member to said second injector nozzle, with the control input (44; 45) of the air source being connected to the servo pressure regulator (10).

2. Regulating apparatus according to claim 1, characterized in that a pneumatic/electrical converter (42) is provided between the servo pressure regulator (10) and the supply circuit (43) for the fan motor.

3. Control apparatus according to claim 1, whereat the controllable source for air under pressure consists of a fan (38) and a subsequent air control valve (32), characterized in that the servo pressure regulator (10) is mounted on the housing of the gas control valve (27) and the diaphragm chamber (31) of the air control valve (32) is connected to the servo pressure regulator (10) by means of a control pressure conduit (20) (fig. 1).

4. Regulating apparatus according to claim 1, characterized in that the servo pressure regulator (10) is mounted on the housing of the air control valve (32) and the diaphragm chamber (3) of the gas control valve (27) is connected to the servo pressure regulator (10) by means of a control pressure conduit (20) (fig. 3).

5. Regulating apparatus according to one of claims 1 to 4, characterized in that an adjustable throttle (73) is provided between the source (38, 32, 42) of pressurized air and the second injector nozzle (61 ).

6. Regulating apparatus according to one of claims 1 to 5, characterized in that the gas control valve (1-14) and the air control member (32) are provided in a common housing.

## Revendications

1. Dispositif de régulation pour un échauffeur (51) à eau ou air à combustion gazeuse pouvant être commandé par un capteur de température (11), avec une soupape de régulation (1-5) pour l'admission du gaz ainsi qu'un élément de régulation (31-39; 42, 43) commandé de façon concomittante pour l'admission de l'air de combustion, caractérisé par les points suivants:
a) un régulateur de pression d'asservissement (10) égalise la pression à la sortie (5 ou 39) de la soupape de régulation de gaz (1-5) ou de l'élément de régulation du débit d'air (31-39) avec une valeur nominale déterminée par le capteur de température (11), et gouverne au moyen de sa pression de sortie non seulement la commande (2-4) de la soupape de régulation (1-5) mais encore la commande (31, 34, 35, 36; 43) de l'élément régulateur du débit d'air (31-36; 42,43);
b) la sortie (5) de la soupape de régulation de gaz (27) est connectée à une buse d'injection (59) disposée en face de l'entrée (58) du brûleur (54), et qui aspire également l'air primaire pour le brûleur;
c) le brûleur (54) et une surface échangeuse de chaleur qu'il chauffe (52) sont entourés par l'enceinte fermée (51), qui présente une admission d'air secondaire (6) ainsi qu'un échappement des gaz brûlés (57);
d) à une seconde buse d'injection (51) aspirant l'air secondaire en fonctionnement, et disposé en face de l'admission d'air secondaire (60) est raccordé, en tant qu'élément régulateur, une source d'air sous pression (38, 43, 32), dont l'entrée de commande (44; 45) est reliée au régulateur de pression d'asservissement (10).

2. Dispositif der régulation selon la revendication 1, caractérisé en ce qu'entre le régulateur de pression d'asservissement (10) et le montage d'alimentation du moteur de soufflerie (43) est monté un convertisseur (42) pneumatique/élec- trique.

3. Dispositif de régulation selon la revendication 1, dans lequel la source d'air sous pression susceptible d'être régulée est constituée d'une soufflerie (38) et d'une soupape de régulation d'air (32) montée en aval, caractérisé en ce que le régulateur de pression d'asservissement (10) est disposé sur le boîtier de la soupape de régulation de gaz (27) et que l'enceinte de membrane (31) de la soupape de régulation d'air (32) est raccordé par une conduite de pression de commande (20) au régulateur de pression d'asservissement (10) (fig. 1).

4. Dispositif de régulation selon la revendication 1, caractérisé en ce que le régulateur de pression d'asservissement (10) est monté sur le boîtier de la soupape de régulation d'air (32) et l'enceinte de membrane (3) de la soupape de régulation de gaz (27) est raccordé par une conduite de pression de commande (20) au régulateur de pression d'asservissement (10) (fig. 3).

5. Dispositif de régulation selon l'une des revendications 1 à 6, caractérisé en ce qu'entre la source d'air sous pression (38; 32; 72) et l'autre buse d'injection (61) est monté un clapet réglable (73).

6. Dispositif selon une des revendications 1 à 5, caractérisé en ce que la soupape de régulation de gaz (1-14) et l'élément régulateur de mélange d'air (32) sont disposées dans le même boîtier.
